# EUROPÄISCHE PATENTSCHRIFT

(11) **EP 0 308 600 B1**
(45) Veröffentlichungstag und Bekanntmachung des Hinweises auf die Patenterteilung: **06.03.1991**
(21) Anmeldenummer: 88111182.7
(22) Anmeldetag: 13.07.1988
(51) Int. Cl.: B05B 17/06, B22F 9/08

(54) **Vorrichtung zum Zerstäuben eines flüssigen Mediums mit Hilfe von Ultraschall**
Apparatus for the ultrasonic atomization of a fluid
Appareil pour la pulvérisation ultra-sonore d'un fluide

(30) Priorität: 25.09.1987 DE 3732325
(43) Veröffentlichungstag der Anmeldung: 29.03.1989
(73) Patentinhaber: Battelle-Institut e.V., D-60441 Frankfurt (DE)
(72) Erfinder: Lierke, Ernst-Günter, Dr., D-6231 Schwalbach (DE); Lühmann, Klaus, D-6090 Rüsselsheim (DE); Jönsson, Sigurf, Dr., D-8755 Alzenau (DE); Hohmann, Michael, Dipl.-Ing., D-6450 Hanau (DE); Bendig, Lothar, Dipl.-Phys., D-7417 Pfullingen (DE); Hofmann, Frieder, Dipl.-Ing., D-7430 Metzingen (DE); Gaa, Reinhard, Dipl.-Ing., D-7430 Metzingen (DE)
(74) Vertreter: Sartorius, Peter, Dipl.-Ing.

(56) Entgegenhaltungen:
- DE-A- 2 656 330
- DE-C- 2 842 232

## Beschreibung

Die Erfindung betrifft eine Vorrichtung zum Zerstäuben von Schmelzen, normalen Flüssigkeiten oder agglomerierten Stoffen, mit Hilfe von Ultraschall mit einem ersten Ultraschallsender, zu dem beabstandet ein Ultraschallreflektor angebracht ist, zwischen denen eine stehende Ultraschallwelle ausgebildet wird, in die das zu zerstäubende Medium eingebracht wird.

Eine derartige Vorrichtung, die sich an und für sich bewährt hat, ist in der deutschen Patentschrift 26 56 330 beschrieben. Der Reflektor ist dort als passives Bauteil ausgebildet. Der Abstand zwischen Sender und Reflektor wird dort über eine geeignete Mechanik eingestellt, die aber lediglich den Reflektor verschiebt. In dieser Druckschrift wird auch schon erwähnt, daß eine Erhöhung des statischen Gasdrucks in der die stehende Ultraschallwelle umgebenden Kammer zu einer proportionalen Erhöhung des Schallpegels führt. Weiterhin wird dort erwähnt, daß man einen Gasstrahl in die Kammer einblasen kann, um das zerstäubte Medium dadurch schneller abkühlen zu lassen, daß es gegen ein gekühlte Metallfläche gespritzt wird.

Einen ähnlichen Stand der Technik beschreibt im übrigen die DE-PS 28 42 232, der auch noch der Gedanke entnommen werden kann, das zu zerstäubende Medium in die Druckknoten der stehenden Ultraschallwelle einzubringen.

Bedingt durch die geringen Abstände zwischen Sender und Reflektor beim geschilderten Stand der Technik wird aller dings der Reflektor während des Zerstäubungsvorganges mit flüssiger Schmelze beaufschlagt und setzt sich daher nach einer gewissen Betriebszeit zu. Der Sender dagegen bleibt durch die Vibration des Sendertellers und durch die damit verbundene Erzeugung des Ultraschallwindes frei.

Weitere Beeinträchtigungen ergeben sich bei dieser bekannten Vorrichtung durch Veränderungen im Schallfeld, insbesondere bedingt durch Temperaturschwankungen beim Einbringen des Schmelzstrahls in das Schallfeld. Hierdurch ändern sich die Parameter des Schallfeldes, so daß zur Aufrechterhaltung der stehenden Welle der Reflektor ständig nachgeführt werden muß. Wie erwähnt erfolgt diese Nachführung unsymmetrisch bezüglich der gehäusefesten Zufuhrstelle für die Schmelze bzw. das zu zerstäubende Medium.

Ausgehend von einer Vorrichtung mit den eingangs genannten Merkmalen liegt daher der Erfindung die Aufgabe zugrunde, diese so auszugestalten, daß eine Verstimmung der stehenden Schallwelle im Betrieb der Vorrichtung selbsttätig verhindert wird. Außerdem soll die Energie der stehenden Schallwelle fühlbar erhöht werden können.

Zur Lösung dieser Aufgabe ist die Erfindung dadurch gekennzeichnet, daß der Reflektor als ein zweiter Ultraschallsender ausgebildet ist, dessen elektrische und akustische Eigenschaften etwa gleich denjenigen des ersten Senders sind.

Durch den hiermit vorgesehenen Einsatz zweier gleich starker, aktiver Ultraschallwandler oder Ultraschallsender, die gleichzeitig als Sender und Reflektor wir ken, ergibt sich neben einer Erhöhung des Schallpegels eine thermische und akustische Symmetrie im Bereich der stehenden Schallwelle, die eine automatische Abstimmung der Schallwelle bei einer Änderung der Temperatur oder anderer Betriebsparameter ermöglicht.

Die Zufuhr für das zu zerstäubende Medium soll in der Mitte zwischen den beiden Sendern erfolgen, und zwar in einem Druckknoten der Schallwelle. Die beiden Sender werden dann dazu symmetrisch verschoben, und zwar um einander gleiche Wegstrecken in axialer Richtung nach außen oder innen gefahren.

Durch die Ausbildung des Reflektors als aktiver Ultraschallwandler, d.h. als Sender, wird auch dort ein Ansetzen des zerstäubten Mediums verhindert, weil beide Wandler sich durch Ultraschallschwingungen selbst reinigen.

Die Abstandsänderung zur Anpassung an die Resonanz der stehenden Schallwelle kann durch einen phasensensitiven oder amplitudensensitiven Schallaufnehmer erfolgen, der vorzugsweise in der Nähe der Stirnfläche eines der beiden Sender angebracht wird, abermals vorzugsweise außerhalb des Zerstäubungsbereiches. Die Abstandsänderung kann aber auch anhand des Leistungsmaximums des abgestrahlten Ultraschalls automatisch oder von hand kontrolliert bzw. geregelt werden, da beide Wandler bei Stehwellenresonanz ausgeprägte Impedanzmaxima besitzen.

Beide Sender können über eigene oder über denselben Frequenzgenerator gespeist werden. Bei Verwendung ein und desselben Frequenzgenerators wird ohne weitere Maßnahmen sichergestellt, daß beide Sender mit derselben Frequenz und Amplitude schwingen. Bei Speisung beider Sender über eigene Frequenzgeneratoren kann man deren Frequenzen um ein geringes Maß voneinander abweichen lassen, so daß die zu erwartenden Schwebungen, die durch Interferenz der von beiden Sendern abgestrahlten Wellen entstehen mit einer Frequenz erfolgen, die die Zerstäubung nicht stört. Zu demselben Zweck kann auch der Frequenzgenerator als Wobbelsender ausgebildet sein, der in einem schmalen Frequenzband um die Eigenfrequenzen der beiden Sender arbeitet.

Für die Zufuhr des zu zerstäubenden Mediums zu der stehenden Schallwelle wird ein gehäusefestes, beheiztes Röhrchen vorgesehen, das insbesondere für die Zufuhr einer flüssigen Schmelze aus einem entsprechenden Reservoir geeignet ist. Die Mündung des Röhrchens sollte wenige mm vor der die Sender verbindenden Achse angeordnet sein, damit die austretende Schmelze unter optimalen Pegelbedingungen zerstäubt werden kann. Der radiale Abstand liegt beispielsweise bei 2 oder 3 mm. Der Durchmesser des Röhrchens sollte am Auslauf etwa 6 bis 8 mm nicht überschreiten. In einem Abstand von ca. 20 mm von der Zerstäuberachse kann er aber auf 20 bis 30 mm erweitert werden, um eine Widerstands-Heizwicklung im Röhrchen unterbringen zu können. Dadurch wird sichergestellt, daß eine ausreichend erhitzte Schmelze direkt in die stehende Ultraschallwelle abgegeben wird.

Das Röhrchen kann auch aus BN (Bornitrid) gefertigt werden, um ggf. ein Anhaften von Tropfen der Schmelze zu verhindern.

Eine wichtige Ausgestaltung der Erfindung ist dadurch gekennzeichnet, daß die Vorrichtung in einem Druckbehälter eingebaut ist, so daß die Zerstäubung bei fühl barem Überdruck stattfindet, beispielsweise in der Größenordnung zwischen 3 und 10 bar, ggfs. auch bei einem höheren überdruck. Wegen der großen Oberflächenspannung von Metallschmelzen sind zum Zerstäuben Schallpegel von über 180 dB erforderlich. Diese hohen Schallpegel können nur bei Gasüberdruck erreicht werden. Als Gas nimmt man üblicherweise ein Inertgas.

Die Zerstäubung einer Metallschmelze bei Gasüberdruck hat auch den Vorteil, hohe Schallpegel bei relativ kleinen Ultraschallamplituden der Wandler zu erreichen, so daß man zu sehr viel größeren Standzeiten der Wandler kommt.

Bei einem erhöhten Gasdruck ist die Konvektionskühlung der zerstäubten Schmelze verbessert und damit wird die Erstarrungszeit erheblich verkürzt, so daß man unter Umständen zu einer amorphen Erstarrung der Metallpulver kommt.

Wegen der bei extrem schneller Erstarrung und relativ geringen Fluggeschwindigkeit der Tröpfchen (um 1 m/s) zu erwartenden kurzen Flugstrecke in der schmelzflüssigen Phase sind die Abmessungen des Druckbehälters relativ klein, so daß Laboranlagen mit Abmessungen unter 1 m Durchmesser und 1 bis 2 m Höhe realisierbar sind.

Um ein Anhaften der zerstäubten Teilchen an den Sendern bzw. an der Wand des Druckbehälters zu verhindern, wird es weiterhin bevorzugt, wenn dort eine Luftschleuse ausgebildet wird, die den Transport der Teilchen zu diesen Flächen verhindert.

Weiterhin wird es bevorzugt, den Sauerstoff-Partialdruck auf einen extrem niedrigen Wert einzustellen. Bei Abwe senheit von Sauerstoff entstehen nämlich kugelige Pulver, während bei einem normalen Sauerstoff-Partialdruck der Luft spratzige Teilchen entstehen, die ggf. beim Sintern vorteilhaft sind.

Die Erhöhung des Schallpegels infolge einer Erhöhung der Schallamplitude und/oder des Gasdrucks führt insgesamt zu feineren Pulvern, ohne daß, wie dies sonst bei der Ultraschallzerstäubung der Fall ist, die Frequenz geändert werden muß.

Die erfindungsgemäße Vorrichtung eignet sich grundsätzlich für die Ultraschall-Zerstäubung aller schmelzbaren oder flüssigen Medien. Insbesondere ist sie zur Zerstäubung von Metallschmelzen geeignet. Weitere Anwendungsgebiete sind in den eingangs erwähnten deutschen Patentschriften 26 56 330 und 28 42 232 aufgeführt.

Die Erfindung wird im folgenden anhand eines Ausführungsbeispiels näher erläutert, aus dem sich weitere wichtige Merkmale ergeben. Die Figur zeigt einen teilweise schematischen Axialschnitt durch eine erfindungsgemäße Zerstäubungsvorrichtung zum Zerstäuben einer Metallschmelze.

Ein erster Ultraschallsender 1 und ein zweiter Ultraschallsender 2 sind je auf einer Schlitteneinheit 3 montiert, die über einen Schrittmotor oder Gleichstrommotor 4 bewegt wird. Beide Sender 1, 2 werden vorzugsweise mit derselben Betriebsfrequenz betrieben, die beispielsweise bei 20 kHz liegt. Beide Sender können durch einen eigenen Frequenzgenerator 5 gespeist werden, der nach dem Prinzip des rückgekoppelten Oszillators arbeitet.

Beide Sender 1,2 sind mit einer Luftschleuse 6 als zusätzliche Maßnahme zur Verhinderung des Anhaftens von Schmelze ausgerüstet.

Durch die beweglichen Schlitteneinheiten 3 wird der Abstand zwischen den Sendern 1,2 den jeweiligen Betriebsbedingungen angepaßt, und zwar symmetrisch zu einem Schmelzenstrahl 7, der über ein - nicht gezeigtes - beheiztes Röhrchen Schmelze aus einem Schmelzofen 16 in das stehende Ultraschallfeld 14 transportiert.

In der Nähe eines der beiden Sender 1,2 ist ein Drucksensor 8 angeordnet, der den Schalldruck der stehenden Welle 14 mißt und anhand eines Maximums zur elektronischen Nachführung weitergibt. Von dort erhalten die Stellmotoren 4 ihre Stellimpulse.

Die Schlitteneinheiten werden mit Hilfe von Winkelkodierern 10 am Stellmotor oder von Linearpotentiometern 11 am Schlitten positioniert.

Die elektronische Nachführung 9 sucht immer diejenige Position, in der der Schalldruck des Schallfeldes 14 seinen maximalen Wert hat.

Die Frequenz des zweiten Senders 2 kann nahe bei der Frequenz des ersten Senders 1 liegen. Zur Verhinderung von zu niederfrequenten Schwebungen, die durch Indifferenz der von den beiden Sendern abgestrahlten Wellen entsteht, sollen sich beide Frequenzen um wenigstens 0,5% unterscheiden.

Bei einer abgeänderten Ausführungsform der Erfindung werden beide Ultraschallwandler 1,2 mit einem Fre quenzgenerator bei exakt der gleichen Frequenz und gleicher Phasenlage betrieben, so daß die abgestrahlten Schallwellen sich immer verstärken.

Der Generator kann als Wobbelsender ausgebildet sein, der in einem schmalen Frequenzband um die Eigenfrequenzen der beiden Wandler arbeitet.

Die beiden Sender können über einen direkten Luftanschluß 12 oder über einen indirekten Wasseranschluß (Kühlschlange) gekühlt werden.

Die beschriebene Vorrichtung ist in einem Druckbehälter 13 eingebaut, so daß der Innenraum mit dem dort ausgebildeten stehenden Schallfeld druckdicht nach außen ist. Dadurch kann der Innendruck in der Kammer entsprechend erhöht werden und durch diese Druckerhöhung erhält man eine höhere Energiedichte der stehenden Ultraschallwelle 14 bei gleicher Amplitude der Ultraschallwandler. Damit geht eine Verbesserung des Wirkungsgrades der Zerstäubung bei gleichzeitiger Verlängerung der Lebensdauer der Sender einher.

In der Kammer kann Luft, ein Inertgas oder auch ein beliebiges anderes Gas oder Gasgemisch vorgesehen sein, wobei man auch den Partialdruck des Sauerstoffs entsprechend einstellen kann.

## Patentansprüche

1. Vorrichtung zum Zerstäuben von Schmelzen, normalen Flüssigkeiten oder agglomerierten Stoffen, mit Hilfe von Ultraschall mit einem ersten Ultraschallsender, zu dem beabstandet ein Ultraschallreflektor angebracht ist, zwischen denen eine stehende Ultraschallwelle ausgebildet wird, in die das zu zerstäubende Medium eingebracht wird, **dadurch gekennzeichnet**, daß der Reflektor als ein zweiter Ultraschallsender (2) ausgebildet ist, dessen elektrische und akustische Eigenschaften etwa gleich denjenigen des ersten Senders (1) sind.

2. Vorrichtung nach Anspruch 1, **dadurch gekennzeichnet**, daß eine Einrichtung (3, 4) vorgesehen ist, die beide Sender (1, 2) in axialer Richtung symmetrisch zueinander verschiebt.

3. Vorrichtung nach Anspruch 2, **dadurch gekennzeichnet**, daß die Zufuhr des zu zerstäubenden Mediums gehäusefest und mittig zu den beiden Sendern (1, 2) im Druckknoten der Schallwelle (14) erfolgt.

4. Vorrichtung nach einem der Ansprüche 1 bis 3, **dadurch gekennzeichnet**, daß ein Schallaufnehmer (8) im Schallfeld (14) vorgesehen ist.

5. Vorrichtung nach einem der Ansprüche 1 bis 3, **dadurch gekennzeichnet**, daß ein Meßgerät vorgesehen ist, das die Leistungsaufnahme wenigstens eines der Sender (1, 2) mißt.

6. Vorrichtung nach Anspruch 4 oder 5, **dadurch gekennzeichnet**, daß die Ausgangssignale des Schallaufnehmers (8) bzw. des Meßgerätes den Abstand der Sender (1, 2) voneinander steuern.

7. Vorrichtung nach einem der Ansprüche 1 bis 6, **dadurch gekennzeichnet**, daß beide Sender (1, 2) über eigene Frequenzgeneratoren (5) gespeist werden.

8. Vorrichtung nach einem der Ansprüche 1 bis 6, **dadurch gekennzeichnet**, daß beide Sender (1, 2) über denselben Frequenzgenerator (5) gespeist werden.

9. Vorrichtung nach einem der Ansprüche 1 bis 8, **dadurch gekennzeichnet**, daß die Grundfrequenzen der beiden Sender (1, 2) voneinander um ein geringes Maß verschieden sind.

10. Vorrichtung nach einem der Ansprüche 1 bis 8, **dadurch gekennzeichnet**, daß die Grundfrequenzen der beiden Sender (1, 2) einander gleich sind.

11. Vorrichtung nach einem der Ansprüche 6 bis 10, **dadurch gekennzeichnet**, daß der Frequenzgenerator (5) als Wobbelsender ausgebildet ist.

12. Vorrichtung nach einem der Ansprüche 1 bis 11, **dadurch gekennzeichnet**, daß ein gehäusefestes, beheiztes Röhrchen für die Zufuhr des Mediums zu der stehenden Schallwelle (14) vorgesehen ist, dessen Mündung wenige mm vor der die Sender verbindenden Achse angeordnet ist.

13. Vorrichtung nach einem der Ansprüche 1 bis 12, **dadurch gekennzeichnet**, daß sie in einem Druckbehälter (13) eingebaut ist.

14. Vorrichtung nach einem der Ansprüche 1 bis 13, **dadurch gekennzeichnet**, daß vor den Sendern (1,2) und/oder vor der Innenwand des Druckbehälters (13) eine Luftschleuse (6) ausgebildet ist.

15. Vorrichtung nach einem der Ansprüche 1 bis 14, **dadurch gekennzeichnet**, daß eine Einrichtung zur Einstellung des Sauerstoff-Partialdrucks in der die stehende Schallwelle (14) umgebenden Kammer (13) vorgesehen ist.

## Claims

1. Device for atomising melts, normal liquids or agglomerated substances by means of ultrasonics using a first ultrasonic transmitter which is spaced from an ultrasonic reflector, between said transmitter and reflector a standing ultrasonic wave being formed, into which the medium to be atomised is introduced, comprising: executing the reflector as a second ultrasonic transmitter (2), whose electric and acoustic properties are approximately identical with those of the first transmitter (1).

2. Device as claimed in Claim 1, wherein a device (3, 4) is provided, which displaces the two transmitters (1, 2) symmetrically in axial direction.

3. Device as claimed in Claim 2, wherein the medium to be atomised is supplied to the pressure node of the sound wave (14) at a fixed position in the centre between the two transmitters (1, 2).

4. Device as claimed in any of Claims 1 to 3, wherein a sound sensor (8) is provided in the sound field (14).

5. Device as claimed in any of Claims 1 to 3, wherein a measuring instrument is provided which measures the power consumption of at least one of the transmitters (1, 2).

6. Device as claimed in Claim 4 or Claim 5, wherein the spacing of the transmitters (1, 2) is controlled by the output signals of the sound sensor (8) or of the measuring instrument.

7. Device as claimed in any of Claims 1 to 6, wherein the two transmitters (1, 2) are supplied via separate frequency generators (5).

8. Device as claimed in any of Claims 1 to 6, wherein the two transmitters (1, 2) are supplied via the same frequency generator (5).

9. Device as claimed in any of Claims 1 to 8, wherein the basic frequencies of the two transmitters (1, 2) differ only insignificantly from each other.

10. Device as claimed in any of Claims 1 to 8, wherein the basic frequencies of the two transmitters (1, 2) are identical.

11. Device as claimed in any of Claims 6 to 10, wherein the frequency generator (5) is executed as sweep frequency generator.

12. Device as claimed in any of Claims 1 to 11, wherein a heated fixed tube is provided for feeding the medium to the standing sound wave (14), the orifice of said tube being located some mm above the axis connecting the transmitters.

13. Device as claimed in any of Claims 1 to 12, wherein said device is mounted inside a pressure vessel (13).

14. Device as claimed in any of Claims 1 to 13, wherein a nozzle arrangement (6) for generating a circular downward air flow curtain is provided above the transmitters (1, 2) and/or in front of the inner wall of the pressure vessel (13).

15. Device as claimed in any of Claims 1 to 14, wherein a device for adjusting the oxygen partial pressure is provided in the vessel (13) which encloses the standing sound wave (14).

## Revendications

1. Dispositif de pulvérisation de masses fondues, de liquides normaux ou de matières agglomérées à l'aide d'ultrasons grâce à un premier émetteur d'ultrasons, un réflecteur d'ultrasons étant placé à une certaine distance de celui-ci, entre lesquels se forme une onde stationnaire d'ultra-sons, dans le milieu à pulvériser, caractérisé en ce qu'on réalise le réflecteur sous forme d'un deuxième émetteur d'ultrasons (2) dont les propriétés électriques et acoustiques sont à peu près identiques à celles du premier émetteur (1).

2. Dispositif selon la revendication 1, caractérisé en ce qu'on prévoit un agencement (3, 4), qui déplace les deux émetteurs (1, 2) en sens axial symétriquement l'un par rapport à l'autre.

3. Dispositif selon la revendication 2, caractérisé en ce que l'introduction du milieu à pulvériser se fait en un point fixe par rapport au boîtier et au milieu entre les deux émetteurs (1, 2), aux noeuds de l'onde sonore (14).

4. Dispositif selon l'une des revendications 1 à 3, caractérisé en ce qu'on implante un capteur de son (8) dans le champ d'ultrasons (14).

5. Dispositif selon l'une des revendications 1 à 3, caractérisé en ce qu'on implante un appareil de mesure qui mesure la prise de puissance d'au moins l'un de émetteurs (1, 2).

6. Dispositif selon la revendication 4 ou 5, caractérisé en ce que les signaux de sortie du capteur de son (8) ou de l'appareil de mesure commande l'écartement des émetteurs (1, 2).

7. Dispositif selon l'une des revendications 1 à 6, caractérisé en ce qu'on alimente les deux émetteurs (1, 2) par leur générateur propre de fréquence (5).

8. Dispositif selon l'une des revendications 1 à 6, caractérisé en ce qu'on alimente les deux émetteurs (1, 2) par le même générateur de fréquence (5).

9. Dispositif selon l'une des revendications 1 à 8, caractérisé en ce que les fréquences fondamentales des deux émetteurs (1, 2) différent faiblement l'une de l'autre.

10. Dispositif selon l'une des revendications 1 à 8, caractérisé en ce que les fréquences de base des deux émetteurs (1, 2) sont identiques.

11. Dispositif selon l'une des revendications 6 à 10, caractérisé en ce qu'on réalise le générateur de fréquence (5) en émetteur à balayage.

12. Dispositif selon l'une des revendications 1 à 11, caractérisé en ce qu'on implante un petit tube chauffé solidaire du boîtier pour introduire le milieu dans l'onde sonore stationnaire (14), qui déclenche quelques mm en avant de l'axe qui relie les émetteurs.

13. Dispositif selon l'une des revendications 1 à 12, caractérisé en ce qu'il est implanté dans une cuve sous pression (13).

14. Dispositif selon l'une des revendications 1 à 13, caractérisé en ce qu'on implante en avant des émetteurs (1, 2) et/ou de la paroi interne de la cuve sous pression (13) une buse d'air (6).

15. Dispositif selon l'une des revendications 1 à 14, caractérisé en ce qu'on implante un appareil pour réguler la pression partielle d'oxygène dans la chambre (13) qui entoure l'onde sonore stationnaire (14).
